# EUROPÄISCHE PATENTSCHRIFT

(11) **EP 2 880 214 B1**
(45) Veröffentlichungstag und Bekanntmachung des Hinweises auf die Patenterteilung: **25.10.2017**
(21) Anmeldenummer: 13765278.0
(22) Anmeldetag: 01.08.2013
(51) Int. Cl.: D06F 71/36, D06F 73/02, D06F 17/04, D06F 18/00, D06F 58/12

(54) **Vorrichtung zum Waschen und Trocknen eines Textilstückes und entsprechendes Verfahren**
Device for washing and drying a textile piece and the corresponding method
Dispositif pour laver et sécher une pièce textile et le méthode correspondant

(30) Priorität: 02.08.2012 AT 8562012
(43) Veröffentlichungstag der Anmeldung: 10.06.2015
(73) Patentinhaber: Diethart, Franz Josef, 8442 Kitzeck im Sausal (AT)
(72) Erfinder: Diethart, Franz Josef, 8442 Kitzeck im Sausal (AT)
(74) Vertreter: Ellmeyer, Wolfgang
(86) Internationale Anmeldenummer: PCT/AT2013/000127
(87) Internationale Veröffentlichungsnummer: WO 2014/019004

(56) Entgegenhaltungen:
- WO-A1-02/052087
- US-A- 1 667 826
- US-A1- 2004 055 186

## Beschreibung

Diese Erfindung betrifft eine Vorrichtung zum Waschen und Trocknen mit einer mittels einer Fördereinheit bewegbaren Bügelvorrichtung zum Halten eines Textilteilbereiches eines Textilstückes für einen Wasch- und Trockenvorgang des Textilstückes.

Die Erfindung betrifft weiters ein Verfahren umfassend einen Waschvorgang des Textilstückes und einen Trocknungsvorgang des Textilstückes.

DE1919730, US3868835, US3664159 offenbaren Vorrichtungen zum Reinigen von unter anderem bügelfreier Wäsche. Da dies bei bügelfreier Wasche nicht die Aufgabenstellung ist, ist in diesen Dokumenten kein Hinweis zu finden, dass ein Textilteilbereich mittels eines Vorrichtungsteils eingeklemmt wird.

Es ist weiters in FR2721625 und FR2092259 keine Vorrichtung zum Klemmen eines Textilteilbereiches als ein Teil der Wasch- und Trockenvorrichtung offenbart.

Die in EP2209936 beschriebene Vorrichtung umfasst ebenso keine Vorrichtungsteile zum Klemmen eines Textilteilbereiches.

DE10065336 offenbart eine Wasch- und Trockenvorrichtung für Textilien, wobei die Textilien mittels Spannvorrichtungen und/oder Dampfpuppen für den Waschvorgang und/oder Trockenvorgang in eine definierte Lage gebracht werden. Die Verwendung von Spannvorrichtungen und Dampfpuppen ist raumintensiv.

Die in DE2035540 oder in US20040112095 offenbarte Vorrichtung basiert darauf, dass die zu reinigenden Textilien in die Vorrichtung gehängt werden.

In US5305484, WO2009057177 sind Spannmittel zum Bringen des Textils in eine definierte Form während eines Wasch- und Trocknungsvorganges mittels der in US5305484 beschriebenen Vorrichtung offenbart.

In WO2006134364, WO02052087 sind Mittel zur Aufnahme der zu reinigenden Textilien, explizit keine Mittel zum Klemmen des zu reinigenden Textilteilbereiches angeführt.

US3114919, WO0205087 und US3664159 offenbart gleichsam wie die oben genannten Dokumente keine Vorrichtung zum Halten des Textilstückes mittels Spannelementen in der herzustellenden Form während des Trocknungsvorganges.

US2004055186 und WO02052087 offenbaren weitere Waschvorrichtungen, welche jedoch keine Klemmvorrichtung zum Halten des Textilstückes umfassen.

Die hier diskutierte Erfindung stellt sich die Aufgabe ein Verfahren und hierzu benötigte Vorrichtungen bereitzustellen, um ein Textilstück auf die Weise zu waschen, sodass ein nachfolgendes Bügeln des Textilstückes nicht notwendig ist. Ein Textilstück ist im Rahmen dieser Offenbarung der Erfindung als ein nicht weiter zu bügelndes Textilstück anzusehen, wenn das Textilstück einen vom Benutzer zu definierenden Textilteilbereich aufweist, welcher im Wesentlichen glatt und ohne Knitter oder Falten vorliegt. Die hier diskutierte Erfindung kann auch die Herstellung von Sollfalten innerhalb des Textilteilbereiches gegebenenfalls umfassen. Es ist auch Aufgabe der hier diskutierten Erfindung, eine Vorrichtung zum Halten des Textilstückes während des Trocknungsvorganges bereitzustellen, welche Vorrichtung eine ähnliche Wirkung wie das Aufbringen eines Bügeleisens nach dem Stand der Technik hat.

Erfindungsgemäß wird dies dadurch erreicht, dass - das Textilstück mittels der Fördereinheit durch eine gesteuerte Bewegung der Bügelvorrichtung zumindest teilweise in der mit Fluid und/oder Waschmittel gefüllten Wascheinheit bewegbar ist, indem das Textilstück wiederholt in eine Wanne getaucht und aus der Wanne gehoben wird.

Ein Textilteilbereich kann beispielsweise ein Kragen eines Hemdes sein, welcher durch seine Kanten und durch eine Naht definiert ist. Ein Textilteilbereich kann ein Bereich eines Ärmels sein, welcher Bereich einerseits durch die Ärmelnaht, andererseits durch die der Ärmelnaht gegenüber liegenden Hälftefalte des Ärmels definiert ist. In zu letzterem Beispiel analoger Weise kann der Textilteilbereich ein Bereich einer Hose sein.

Zur Herstellung eines glatten Textilteilbereiches wird der Textilteilbereich parallel zu den Spannflächenelementen angeordnet und anschließend der Bügelvorrichtung mittels der Vorspannvorrichtung unter Aktivierung einer Vorspannkraft geschlossen, wobei die Spannflächenelemente den Textilteilbereich klemmend halten. Die Vorspannkraft ist in Abhängigkeit der Größe und/oder des Gewichtes, insbesondere des Nassgewichtes des Textilstückes zu wählen, sodass der Textilteilbereich unverschieblich - auch während des Waschvorganges oder des Trocknungsvorganges - gelagert ist. Die durch die Vorspannkraft aktivierten Reibungskräfte zwischen dem Textilteilbereich und der Spannfläche sind stets größer zu wählen als jene Kräfte wie beispielsweise das Gewicht des Textilstückes, welche ein Verschieben des Textilteilbereiches bewirken können. Die Wirkung der Spannvorrichtung während des Trocknungsvorganges auf den Textilteilbereich entspricht annähernd der Wirkung eines auf den Textilteilbereich aufgebrachten Bügeleisens.

Der Textilteilbereich kann eine Sollfalte umfassen. Es wird zur Herstellung einer Sollfalte durch die erfindungsgemäße Bügelvorrichtung der Textilteilbereich zweilagig zwischen die Spannflächenelemente eingebracht, wobei die herzustellende Sollfalte ebenso zwischen den Spannflächenelementen angeordnet ist.

Der Textilteilbereich ist in einer ähnlichen Form in die erfindungsgemäße Bügelvorrichtung einzubringen, in welcher Form der Textilteilbereich nach dem Waschvorgang und/oder Trocknungsvorgang vorliegen soll. Durch die erfindungsgemäße Bügelvorrichtung wird unterbunden, dass der Textilteilbereich während des Waschvorganges und/oder Trocknungsvorganges eine andere Form erhält und diese annimmt.

Die Düse ist vorzugsweise mit einer Zuleitung gekoppelt, mittels welcher Zuleitung ein Fluid und/oder ein Waschmittel auf den Textilteilbereich zur Reinigung des Textilteilbereiches aufgebracht werden kann. Die Zuleitung verläuft durch ein Spannflächenelement der Bügelvorrichtung.

Die Zuleitung kann mit einer Pumpvorrichtung gekoppelt sein, um das Fluid und/oder das Waschmittel mit einem Überdruck auf den Textilteilbereich aufzubringen.

Die Düse ist vorzugsweise so gerichtet, dass das auf den Textilteilbereich aufgebrachte Fluid und/oder Waschmittel beziehungsweise der mittels der Düse gerichtete, durch das Fluid und/oder das Waschmittel gebildete Strahl in einem Winkel von 90° auf den Textilteilbereich gerichtet ist, sodass das Fluid und/oder das Waschmittel in das Gewebe des Textilteilbereich eindringen kann. Vorzugsweise formt die Düse das durch die Düse strömende Fluid und/oder Waschmittel nach dem allgemein bekannten Stand der Technik zu einem Strahl, sodass das Fluid und/oder das Waschmittel in das Gewebe des Textilteilbereiches eindringen kann.

Die Düse kann auch Mittel zur Anreicherung des Fluides und/oder des Waschmittels mit Luft, insbesondere Sauerstoff, oder anderen Gasgemischen umfassen, sodass die reinigende Wirkung des Fluides und/oder des Waschmittels nach dem Stand der Technik erhöht wird.

Die Düse kann auch so gerichtet sein, dass der aus dem Fluid und/oder dem Waschmittel gebildete Strahl in einem von 90° abweichenden, gegebenenfalls spitzen Winkel auf den Textilteilbereich auftrifft, um so gegebenenfalls feste Verunreinigungen durch Abspalten vom Textilteilbereich zu lösen.

Die Düse kann so ausgebildet sein, dass zum Trocknen des Textilteilbereiches Luft über die Düse auf den Textilteilbereich aufgebracht wird, wodurch ein am Textilteilbereich haftendes Wasser verdrängt wird.

Die Bügelvorrichtung kann eine Vielzahl von Düsen umfassen, welche über die Spannflächenelemente verteilt angeordnet sind. Die Bügelvorrichtung kann eine Abflussvorrichtung zum Entfernen des Fluides und/oder des Waschmittels von dem Textilteilbereich umfassen.

Die Abflussvorrichtung ist mit einer Ableitung gekoppelt, welche sich durch ein Spannflächenelement der Bügelvorrichtung erstreckt. Die Ableitung ist mit einer Saugvorrichtung gekoppelt, sodass das zwischen den Spannflächenelementen befindliche Fluid und/oder Waschmittel abgesaugt werden kann.

Die Bügelvorrichtung kann mehrere Abflussvorrichtungen umfassen, welche über das Spannflächenelement verteilt angeordnet sind. Eine Düse und eine Absaugvorrichtung können sowohl entlang einer Achse als auch von dieser Achse versetzt in gegenüberliegenden Bereichen der Spannflächenelemente

Eine mögliche Ausführungsform der Düse und der Abflussvorrichtung besteht darin, dass die Düse beziehungsweise die Abflussvorrichtung während des Waschvorganges als Düse und während des Trocknungsvorganges als Abflussvorrichtung verwendet werden. Die Düse beziehungsweise die Abflussvorrichtung sind so ausgebildet, dass einerseits das Fluid und/oder das Waschmittel auf den Textilteilbereich aufgebracht, andererseits von diesem entfernt werden kann, wobei die Pumpvorrichtung zur Erzeugung eines Überdrucks beziehungsweise eines Unterdrucks zu steuern ist.

Zuleitung und Ableitung können miteinander gekoppelt sein, wobei am Kopplungspunkt eine Pumpvorrichtung angeordnet ist, welche einerseits den Überdruck im Bereich der Düse, andererseits den Unterdruck im Bereich der Abflussvorrichtung herstellt. Das über die Düse auf den Textilteilbereich aufgebrachte Fluid und/oder Waschmittel wird durch die auf der gegenüberliegenden Seite des Textilteilbereiches angeordnete Abflussvorrichtung von dem Textilteilbereich als ein mit Schmutz angereichertes Fluid und/oder Waschmittel abgeführt. Die Düse und die Abflussvorrichtung bilden mit der Zuleitung und der Ableitung einen Kreislauf.

Die Spannfläche kann als eine gleitende Relativbewegung des zwischen den Spannflächenelmenten eingeklemmten Textilteilbereiches relativ zur Bügelvorrichtung verhindernde Fläche ausgebildet sein, wobei Spannfläche und Textilteilbereich bei Kontakt eine hohe Haftreibzahl und eine hohe Gleitreibzahl aufweisen.

Die Erfindung betrifft weiters ein Verfahren zum Reinigen und/oder Trocknen eines Textilstückes umfassend den Textilteilbereich, unter Verwendung einer Wasch- und Trockenvorrichtung nach einem der Ansprüche 1 bis 3, welches Textilstück durch die Bügelvorrichtung gemäß obiger Beschreibung gehalten ist, wobei das durch Klemmen des Textilteilbereiches in der Bügelvorrichtung gehaltene Textilstück durch einen Waschbereich und gegebenenfalls durch einen Trocknungsbereich geführt wird.

Das erfindungsgemäße Verfahren zeichnet sich unter anderem dadurch aus, dass der Textilteilbereich durch Einbringen in die Bügelvorrichtung in eine definierte Form gebracht wird, welche Form während des Waschvorganges und/oder des Trocknungsvorganges durch die erfindungsgemäße Bügelvorrichtung gehalten wird. Die definierte Form kann eine im Wesentlichen glatte Fläche mit gegebenenfalls einer Sollfalte sein.

Ein Bügeln des Textilteilbereiches nach dem Waschvorgang und/oder Trocknungsvorgang entfällt.

Über eine Bewegung der Bügelvorrichtung wird das zu reinigende und/oder zu trocknende Textilstück in eine Wascheinheit und/oder eine Trockeneinheit gefördert.

Die Wascheinheit umfasst in der Regel einen mit einem Fluid und/oder einem Waschmittel gefüllten Behälter, wobei das Textilstück relativ zu dem Fluid und/oder dem Waschmittel bewegt wird. Letzeres kann durch eine Bewegung des Textilstückes über eine gesteuerte Bewegung der Bügelvorrichtung oder durch eine Bewegung des Fluides und/oder des Waschmittels bewerkstelligt werden. Eine Bewegung des Fluides und/oder des Waschmittels kann beispielsweise durch eine rotierende Trommel nach dem Stand der Technik erfolgen.
Figur 1 zeigt eine seitliche Ansicht der erfindungsgemäßen Bügelvorrichtung.
Figur 2 zeigt eine Ansicht von oben der in Figur 1 dargestellten Bügelvorrichtung.
Figur 3 zeigt eine schematische Zeichnung einer Vorrichtung zur Durchführung eines Waschvorganges und/oder eines Trocknungsvorganges eines Textilstückes unter Verwendung der erfindungsgemäßen Bügelvorrichtung.
Figur 4 zeigt ein isometrisches Schnittbild der in Figur 3 gezeigten Vorrichtung.
Figur 5 bis Figur 7 zeigt eine weitere Ausführungsform der erfindungsgemäßen Bügelvorrichtung.

In den Figuren sind die nachstehenden Elemente durch die folgenden Bezugszeichen gekennzeichnet:
- 1: Textilteilbereich
- 2: Textilstück
- 3: frei
- 4: Spannflächenelement
- 5: Spannfläche
- 6: (Spannflächenelement in) geöffneter Position
- 7: (Spannflächenelement in) geschlossener Position
- 8: Vorspannrichtung
- 9: Vorspannkraft
- 10: Haltevorrichtung
- 11: Konsole
- 12: Düse
- 13: frei
- 14: Abflussvorrichtung
- 15: frei
- 16: Stütze
- 17: Tisch
- 18: Aufgabeöffnung
- 19: Fördereinheit
- 20: Wascheinheit
- 21: Wanne
- 22: Trocknungseinheit
- 23: Vorwascheinheit
- 24: Sprühdosen
- 25: Heißluftdüsen
- 26: Kaltwasserdüsen
- 27: Führungseinheit
- 28: Fluidkanal

Figur 1 zeigt eine seitliche Ansicht der erfindungsgemäßen Bügelvorrichtung zum Halten eines Textilteilbereiches 1 eines Textilstückes 2 für einen Waschvorgang des Textilstückes 2 und/oder einen Trocknungsvorgang des Textilstückes, welcher Textilteilbereich 1 einer definierten, herzustellenden glatten Sollfläche des Textilstückes gegebenenfalls umfassend eine Sollfalte entspricht. Die Bügelvorrichtung umfasst zumindest zwei gegenüberliegende, schließbare Spannflächenelemente 4. Die Spannflächenelemente 4 weisen eine Spannfläche 5 mit einer zumindest gleich großen Flächenausdehnung wie der Textilteilbereich 1 auf. Es ist in Figur 1 ein Spannflächenelement 4 in einer geöffneten Position 6 dargestellt, in welcher geöffneten Position 6 ein Benutzer den Textilteilbereich 1 bequem in den Bereich zwischen den Spannflächenelementen 4 legen kann.

Nach Einlegen des Textilteilbereiches 1 wird ein Spannflächenelement 4 von der geöffneten Position 6 in eine geschlossene Position 7 bewegt. Die Bügelvorrichtung umfasst eine Vorspannvorrichtung 8, mittels welcher Vorspannvorrichtung der zwischen den Spannflächenelementen 4 eingebrachte Textilteilbereich 1 sich zu der Spannfläche 5 parallel erstreckend durch Aufbringen einer Vorspannkraft 9 zwischen die Spannflächenelemente 4 geklemmt und in der Erstreckungsfläche der Spannfläche 5 relativ zu den Spannflächenelementen 4 unverschieblich haltbar ist.

Die Bügelvorrichtung umfasst zumindest eine Düse 12 zum Aufbringen von Wasser und/oder Luft und/oder eines Waschmittels auf den Textilteilbereich. Die Düse 12 ist mit einer Zuleitung (in Figur 1 und Figur 2 nicht dargestellt) gekoppelt, wobei sich Düse 12 und Zuleitung durch ein Spannflächenelement 4 in ihrer Längsrichtung erstrecken. In der in Figur 1 gezeigten erfindungsgemäßen Vorrichtung ist die Düse 12 so gerichtet, dass ein mittels der Düse 12 gebildeter Strahl bestehend aus einem Fluid und/oder einem Waschmittel und/oder Luft in einem Winkel von circa 90° auf den eingeklemmten Textilteilbereich 1 gerichtet ist. Die Düse 12 ist mit einer in Figur 1 nicht dargestellten Pumpvorrichtung zur Bewerkstelligung eines Überdruckes gekoppelt.

Die Bügelvorrichtung umfasst eine Abflussvorrichtung 14 zum Entfernen des Fluides und/oder des Waschmittels von dem Textilteilbereich. Die Abflussvorrichtung 14 ist mit einer Ableitung (in Figur 1 und Figur 2 nicht dargestellt) gekoppelt, wobei Abflussvorrichtung 14 und Ableitung sich in ihrer Längserstreckung durch das Spannflächenelement 4 erstrecken. Die Abflussvorrichtung 14 ist mit einer in Figur 1 nicht dargestellten Pumpvorrichtung zur Bewerkstelligung eines Unterdruckes gekoppelt.

Die Spannfläche 5 ist als eine gleitende Relativbewegung des zwischen den Spannflächenelementen 4 eingeklemmten Textilteilbereiches 1 relativ zu der Bügelvorrichtung verhindernden Fläche ausgebildet, wobei Spannfläche 5 und Textilteilbereich 1 bei Kontakt und unter Wirkung der Vorspannkraft 9 eine hohe Haftreibzahl und eine hohe Gleitreibzahl aufweisen.

Die Bügelvorrichtung umfasst eine Haltevorrichtung 10, mittels welcher die erfindungsgemäße Bügelvorrichtung während des Vorganges des Einbringens des Textilteilbereiches 1 zwischen die Spannflächenelemente 4 in eine Konsole 11 hilfsweise eingebracht und so gehalten wird. Mittels der Haltevorrichtung 10 ist die Bügelvorrichtung in einem nachfolgenden Prozess in einer Vorrichtung zur Durchführung des Waschvorganges und/oder des Trocknungsvorganges befestigbar, sodass die Bügelvorrichtung samt dem durch die Bügelvorrichtung gehaltenen Textilstück 2 von einer beispielsweise Wascheinheit zu einer Trockeneinheit bringbar ist.

Die Konsole 11 ist Teil einer in Figur 1 dargestellten Auflegevorrichtung weiters umfassend eine Stütze 16, in welcher die Konsole 11 angeordnet ist, und einen in Figur 1 nur teilweise dargestellten Tisch 17. Es wird das Textilstück 2 auf den Tisch 17 zum Einspannen in die erfindungsgemäße Bügelvorrichtung aufgelegt. Zur einfachen Betätigung der Bügelvorrichtung ist der Tisch 17 von der Stütze 16 beabstandet.

Die Konsole 11 und die Stütze 16 sind außerhalb der in den weiteren Figuren gezeigten Vorrichtung zur Durchführung des erfindungsgemäßen Verfahrens angeordnet.

Figur 2 zeigt eine Ansicht von oben der in Figur 2 dargestellten Vorrichtung.

Figur 3 zeigt eine Vorrichtung zur Durchführung eines Waschvorganges und/oder eines Trocknungsvorganges eines Textilstückes umfassend einen in die erfindungsgemäße Bügelvorrichtung eingeklemmten Textilteilbereich.

Das auf die Bügelvorrichtung eingeklemmte Textilstück 2 wird über eine Aufgabeöffnung 18 in die Vorrichtung eingebracht. Die Bügelvorrichtung wird mittels der Haltevorrichtung 10 an der Fördereinheit 19 befestigt. Die Fördereinheit 19 bewegt die Bügelvorrichtung samt dem zu reinigenden Textilstück 2 zu der Wascheinheit 20, in welcher das Textilstück 2 über eine gesteuerte Bewegung der Bügelvorrichtung zumindest teilweise in einer mit einem Fluid und/oder einem Waschmittel gefüllten Wanne 21bewegt wird. Während des Waschvorganges wird der mittels der Spannflächenelemente 4 geklemmte Textilteilbereich 1 durch das Fluid und/oder Waschmittel, welches über die Düse 12 auf den Textilteilbereich 1 aufgebracht wird, gereinigt.

Anschließend wird das Textilstück 2 über eine gesteuerte Bewegung der Bügelvorrichtung in eine Trocknungseinheit 22 bewegt. Die Trocknungseinheit 22 umfasst einen Trocknungsraum mit einer Höhe größer als die Länge des hängenden, zu reinigenden Textilstückes 1. Während des Trockenvorganges wird der mittels Spannflächenelemente 4 geklemmte Textilteilbereich 1 mittels der Abflussvorrichtung 14 und/oder durch mittels der Düse 12 auf den Textilteilbereich 1 aufgebrachte Luft getrocknet.

Figur 4 zeigt ein Schnittbild der in Figur 3 gezeigten Vorrichtung. Die Aufgabeöffnung 18 ist in Figur 4 aus Gründen der Übersichtlichkeit nicht dargestellt.

Die Textilstücke 2 werden durch ein Einklemmen der Textilteilbereiche 1 in der erfindungsgemäßen Bügelvorrichtung gehalten. Die Bügelvorrichtung ist durch die Haltevorrichtung 10 mit der Fördereinheit 19 gekoppelt.

Die in Figur 4 hängenden Textilstücke 2 befinden sich in einer der Wascheinheit 20 vorgeschalteten Vorwascheinheit 23, in welcher die Textilstücke 2 mittels Sprühdüsen 24 mit einem Fluid und/oder einem Wachmittel besprüht werden.

Mittels der Fördereinheit 19 werden die Textilstücke gegebenenfalls in Kombination zu der Besprühung mittels Sprühdüsen 24 in der Vorwascheinheit 23 in die Wascheinheit 20 eingebracht. In der Wascheinheit 20 werden die Textilstücke 2 in eine Wanne 21 getaucht und aus der Wanne 21 gehoben. Letzterer Vorgang kann wiederholt werden, bis das Textilstück 2 rein ist.

Die reinen Textilstücke 2 werden anschließend durch eine Bewegung der erfindungsgemäßen Bügelvorrichtung in die Trocknungseinheit 22 bewegt. Vor dem Teilprozess der Trocknung des Textilstückes 2 wird in der Trocknungseinheit 22 das Textilstück 2 mit kalten Wasser zum Spülen des Textilstückes 2 nach dem Stand der Technik besprüht. Das kalte Wasser wird durch im oberen Bereich der Trocknungseinheit 22 angeordnete Kaltwasserdüsen 26 auf das Textilstück 2 gerichtet.

Die Trocknung des Textilstückes 2 erfolgt über Heißluftdüsen 25, aus welchen Heißluft auf das Textilstück 2 geleitet wird. Die Heißwasserluftdüsen 25 sind in den seitlichen Bereichen der Trocknungseinheit 22 angeordnet. Die Trocknung des Textilstückes 2 mittels Heißluft erfolgt nach dem Stand der Technik.

Abschließend wird das Textilstück 2 zu der Entnahmeöffnung 27 bewegt.

Figur 5 zeigt eine erfindungsgemäße Bügelvorrichtung. Die Bügelvorrichtung umfasst 3 Spannflächenelemente 4, durch welche zwei Textilbereiche 1 eines Textilstückes 2 klemmend gespannt sind. Zur Aufbringung der als Klemmkraft wirkenden Vorspannkraft 9 umfasst die Bügelvorrichtung eine Vorspannvorrichtung 8.

Die Bügelvorrichtung umfasst weiters eine Haltevorrichtung 10, welche mit der Führungseinheit 27 der Fördereinheit 19 in Eingriff steht. Über die Führungseinheit 27 wird ein Fluid und/oder eine Waschmittel in die Haltevorrichtung 10 eingebracht. Einerseits wird das eingebrachte Fluid und/oder Waschmittel über in der Haltevorrichtung 10 angeordnete Düsen 12 in den umgebenden Raum abgegeben, wodurch eine Benetzung des Textilstückes 2 bewerkstelligt wird. Andererseits erfolgt auch eine Abgabe durch die in den Spannflächenelementen 4 angeordnete Düsen 12 direkt auf den Textilteilbereich.

Figur 6 und Figur 7 zeigen isometrische Ansichten der in Figur 5 gezeigten erfindungsgemäßen Bügelvorrichtung umfassend drei Spannflächenelemente 4, zwischen welche zwei Textilteilbereiche 1 klemmend gespannt sind. Die drei Spannflächenelemente 4 sind über die Vorspannvorrichtung 8 zueinander stellbar verbunden, wobei über die Vorspannvorrichtung 8 auch die Vorspannkraft 9 aufgebracht wird.

In Figur 6 ist die Bügelvorrichtung mit Spannflächenelementen 4 in geöffneter Position 6 und in geschlossener Position 7 gezeigt. Die Positionen sind durch die Wirkungsweise der Vorspannvorrichtung 8 vorgegeben.

In Figur 7 ist die erfindungsgemäße Bügelvorrichtung mit Spannflächenelementen 4 in geschlossener Position 8 dargestellt. Über die Führungseinheit 27, welche ein Teil der Fördereinheit 19 ist und welche mit der Haltevorrichtung 10 in Eingriff steht, wird ein Fluid und/oder ein Waschmittel in die im Wesentlichen als Kugel ausgebildete Haltevorrichtung 10 eingebracht.

Das mittlere der drei Spannflächenelemente 4 umfasst einen Fluidkanal 28, welcher sich von der Haltevorrichtung 10 zu in den zwei Spannflächen 5 des mittleren Spannflächenelementes 4 angeordneten Düsen 12 erstreckt. Das Fluid und/oder das Waschmittel nach Austritt aus den Düsen 12 trifft auf den Textilteilbereich.

## Patentansprüche

1. Vorrichtung zum Waschen und Trocknen eines Textilstücks mit einer mittels einer Fördereinheit (19) bewegbaren Bügelvorrichtung zum Halten eines Textilteilbereiches (1) eines Textilstückes (2) für einen Wasch- und Trockenvorgang des Textilstückes (2), wobei,
- die bewegbare Bügelvorrichtung zumindest zwei gegenüberliegende, mittels einer Vorspannvorrichtung schließbare Spannflächenelemente (4) umfasst, mittels welcher Vorspannvorrichtung der zwischen den Spannflächenelementen (4) eingebrachte Textilteilbereich (1) sich zu einer Spannfläche (5) parallel erstreckend durch Aufbringen einer Vorspannkraft (9) zwischen die Spannflächenelemente (4) geklemmt und in der Erstreckungsfläche der Spannfläche (5) relativ zu den Spannflächenelementen (4) unverschieblich haltbar ist,
- die Spannflächenelemente (4) eine Spannfläche (5) mit einer zumindest gleich großen Flächenausdehnung wie der Textilteilbereich (1) aufweisen, welcher Textilteilbereich (1) einer definierten, herzustellenden glatten Sollfläche des Textilstückes (2), gegebenenfalls umfassend eine Sollfalte, entspricht, sodass der Textilteilbereich (1) in der herzustellenden Form zwischen die Spannflächenelemente (4) einbringbar ist,
- und die Spannflächenelemente (4) zumindest eine Düse zum Aufbringen eines Waschmittels auf den Textilteilbereich zum Waschen des Textilteilbereiches und zum Aufbringen von Luft auf den Textilteilbereich zum glättenden Trocknen umfassen, wobei eine mit Fluid und/oder Waschmittel gefüllte Wascheinheit (20) vorgesehen ist, **dadurch gekennzeichnet, dass** das Textilstück (2) mittels der Fördereinheit (19) durch eine gesteuerte Bewegung der Bügelvorrichtung zumindest teilweise in der mit Fluid und/oder Waschmittel gefüllten Wascheinheit (20) bewegbar ist, indem das Textilstück (2) wiederholt in eine Wanne (21) getaucht und aus der Wanne (21) gehoben wird.

2. Wasch- und Trockenvorrichtung nach Anspruch 1, **dadurch gekennzeichnet, dass** die Bügelvorrichtung eine Abflussvorrichtung zum Entfernen des Fluides und/oder des Waschmittels von dem Textilteilbereich (1) umfasst.

3. Wasch- und Trockenvorrichtung nach Anspruch 1 oder 2, **dadurch gekennzeichnet, dass** die Spannfläche (5) mit einer eine gleitende Relativbewegung des zwischen den Spannflächenelmenten (4) eingeklemmten Textilteilbereiches (1) relativ zu der Bügelvorrichtung verhindernden Fläche ausgebildet ist, wobei Spannfläche (5) und Textilteilbereich (1) bei Kontakt eine hohe Haftreibzahl und eine hohe Gleitreibzahl aufweisen.

4. Verfahren zum Reinigen und/oder glättenden Trocknen eines Textilstücks umfassend einen Textilteilbereich (1), unter Verwendung einer Wasch- und Trockenvorrichtung nach einem der Ansprüche 1 bis 3, welches Textilstück durch die Bügelvorrichtung gehalten ist, wobei das durch Klemmen des Textilteilbereiches in der Bügelvorrichtung gehaltene Textilstück durch einen Waschbereich und gegebenenfalls durch einen Trocknungsbereich geführt wird.

5. Verfahren zum Reinigen eines Textilstückes (2) nach Anspruch 4, **dadurch gekennzeichnet, dass** die durch Einklemmen der Textilteilbereiche (1) in die Bügelvorrichtung gehaltenen Textilstücke (2) mittels der Fördereinheit (19) in die Wascheinheit (20) eingebracht wird.

## Claims

1. Device for washing and drying a textile piece with a clipping device for holding a textile portion (1) of a textile piece (2) that is movable by means of a conveying unit (19) for a washing and drying process of the textile piece (2), wherein
- the movable clipping device comprises at least two opposite stretching surface elements (4) closable by means of a biasing device, by means of which biasing device the textile portion (1) introduced between the stretching surface elements (4) and extending in parallel with a stretching surface (5) is clamped between the stretching surface elements (4) by application of a biasing force (9) and is holdable undisplaceably in the extension surface of the stretching surface (5) relative to the stretching surface elements (4),
- the stretching surface elements (4) comprise a stretching surface (5) with a surface extension at least as big as the textile portion (1), which textile portion (1) corresponds to a defined smooth desired area to be produced of the textile piece (2), optionally comprising a desired pleat, so that the textile portion (1) is introducible between the stretching surface elements (4) in the shape to be produced,
- the stretching surface elements (4) comprise at least one nozzle for applying a detergent to the textile portion to clean the textile portion or for applying air to the textile portion to dry it smoothingly, wherein a washing unit (20) filled with fluid and/or detergent is provided, **characterized in that** the textile piece (2) is at least partially movable in the washing unit (20) filled with fluid and/or detergent by means of the conveying unit (19) via a controlled movement of the clipping device, so that the textile piece (2) is repeatedly immersed into a trough (21) and lifted out of the trough (21).

2. Washing and drying device according to claim 1, **characterized in that** the clipping device comprises a discharge device for removing the fluid and/or detergent from the textile portion (1).

3. Washing and drying device according to any one of the claims 1 to 2, **characterized in that** the stretching surface (5) is formed with a surface preventing a sliding relative movement of the textile portion (1) clamped between the stretching surface elements (4) relative to the clipping device, wherein the stretching surface (5) and the textile portion (1) have a high adhesive friction number and a high sliding friction number when in contact.

4. A method for cleaning and/or smoothingly drying a textile piece comprising a textile portion (1) by use of a washing and drying device according to any one of the claims 1-3, which textile piece is held by means of the clipping device, wherein the textile piece held in the clipping device by clamping the textile portion is led through a washing area and optionally a drying area.

5. A method for cleaning a textile piece (2) according to claim 4, **characterized in that** the textile piece (2) held in the clipping device by clamping the textile portion (1) is introduced into the washing unit (20) by means of the conveying unit (19).

## Revendications

1. Dispositif pour laver et sécher une pièce textile avec un dispositif supporteur, qui peut être déplacé à l'aide d'une unité (19) de transport pour tenir une région (1) textile d'une pièce (2) textile pour une opération de lavage et séchage de la pièce (2) textile,
- ledit dispositif supporteur déplaçable comportant au moins deux éléments (4) de surface de serrage opposés, qui peuvent être fermés à l'aide d'un dispositif de précontrainte, par lequel dispositif de précontrainte ladite région (1) textile, qui est insérée entre lesdits éléments (4) de surface de serrage et s'étend parallèlement à une surface (5) de serrage, étant coincée entre lesdits éléments (4) de surface de serrage par application d'une force (9) de précontrainte et pouvant être tenue de manière amovible dans la surface d'extension de ladite surface (5) de serrage par rapport auxdits éléments (4) de surface de serrage,
- lesdits éléments (4) de surface de serrage présentant une surface (5) de serrage avec une extension de surface au moins aussi grande que celle de ladite région (1) textile, laquelle région (1) textile correspondant à une surface souhaitée définie, lisse, à produire de la pièce (2) textile, éventuellement comportant une pliure souhaitée pour pouvoir insérer la région (1) textile entre les éléments (4) de surface de serrage dans la forme à produire,
- et les éléments (4) de surface de serrage comportant au moins une buse pour appliquer un produit de lavage sur la région textile pour laver la région textile ou pour appliquer de l'air sur la région textile pour la sécher de façon lissante, une unité (20) de lavage remplie d'un fluide et/ou d'un produit de lavage étant prévue, **caractérisé en ce que** ladite pièce (2) textile peut être déplacée au moins en partie, à l'aide de ladite unité (19) de transport, par un mouvement contrôlé dudit dispositif de support dans ladite unité (20) de lavage, remplie d'un fluide et/ou d'un produit de lavage, qui consiste à immerger ladite pièce (2) textile dans une bassine (21) et de la sortir de celle-ci de façon répétée.

2. Dispositif de lavage et de séchage selon la revendication 1, **caractérisé en ce que** ledit dispositif supporteur comprend un dispositif d'évacuation pour évacuer ledit fluide et/ou ledit produit de lavage de la région (1) textile.

3. Dispositif de lavage et de séchage selon les revendications 1 ou 2, **caractérisé en ce que** la surface (5) de serrage est formée avec une surface apte à empêcher un mouvement glissant relatif de ladite région (1) textile, qui est coincée entre les éléments (4) de surface de serrage, par rapport audit dispositif supporteur, ladite surface (5) de serrage et ladite région (1) textile, lors d'un contact entre elles, présentant un coefficient de friction par adhérence et un coefficient de friction par glissement élevés.

4. Dispositif pour nettoyer et/ou sécher de façon lissante une pièce textile comprenant une région (1) textile, moyennant un dispositif de lavage et de séchage selon l'une quelconque des revendications 1 à 3, laquelle pièce textile est tenue par le dispositif supporteur, ladite pièce textile, qui est tenue dans ledit dispositif supporteur par coincement de la région textile, étant conduite à travers une zone de lavage et éventuellement à travers une zone de séchage.

5. Procédé pour nettoyer une pièce (2) textile selon la revendication 4, **caractérisé en ce que** lesdites pièces (2) textiles, qui sont tenues par coincement desdites régions (1) textiles dans ledit dispositif supporteur, sont insérées dans ladite unité (20) de lavage à l'aide de ladite unité (19) de transport.
